# EUROPÄISCHE PATENTSCHRIFT

(11) **EP 0 698 549 B1**
(45) Veröffentlichungstag und Bekanntmachung des Hinweises auf die Patenterteilung: **10.03.1999**
(21) Anmeldenummer: 95112717.4
(22) Anmeldetag: 11.08.1995
(51) Int. Cl.: B63B 35/79

(54) **Längenverstellbarer Gabelbaum für Surfbretter**
Length-adjustable wishbone boom for windsurfing boards
Wishbone à longueur réglable pour planches à voile

(30) Priorität: 23.08.1994 DE 9413377 U
(43) Veröffentlichungstag der Anmeldung: 28.02.1996
(73) Patentinhaber: Fanatic S.A., 1701 Fribourg (CH)
(72) Erfinder: Namur, Marc, D-64331 Weiterstadt (DE)
(74) Vertreter: Pürckhauer, Rolf, Dipl.-Ing.

(56) Entgegenhaltungen:
- EP-A- 0 071 220
- EP-A- 0 173 968
- WO-A-88/09743
- DE-A- 3 125 806
- DE-U- 9 107 725

## Beschreibung

Die Erfindung betrifft einen längenverstellbaren Gabelbaum für Surfbretter, mit zwei durch ein Gabelbaumkopfstück verbundenen Hauptholmen und zwei in diesen teleskopartig verstellbaren Verlängerungsholmen, die achterliekseitig durch ein Gabelbaumendstück miteinander verbunden sind, und je einer an den Enden der Hauptholme fest angebrachten Verbindungshülse mit einem Sperrhebel, der Riegelstifte aufweist, die bei geschlossenem Hebel in entsprechende Einstellöcher mindestens einer Lochreihe mit gleichem Lochabstand in den Verlängerungsholmen zum Verriegeln der Holme bei der entsprechend der Segelgröße eingestellten Länge des Gabelbaumes einrasten, wobei der Sperrhebel in einer Ausnehmung in einem flachen Ansatz der Verbindungshülse versenkt angeordnet und mit seinem dem Hauptholm zugewandten Ende an der Hülse in Richtung der Längsachse derselben schwenkbar befestigt ist.

Bei einem aus der EP-A-0 173 968 bekannten längenverstellbaren Gabelbaum dieser Art sind die an den Enden der beiden Hauptholme des Gabelbaumes angebrachten Verbindungshülsen mit den Sperrhebeln zur Verriegelung der Hauptholme mit den Verlängerungsholmen sperrig ausgebildet, so daß die Gefahr besteht, daß sich der Surfer bei Segelmanövern verletzt.

Die EP-A-0 071 220 beschreibt einen längenverstellbaren Gabelbaum, bei dem die beiden Hauptholme mit den Verlängerungsholmen durch Klemmvorrichtungen miteinander verriegelt werden, die durch Klemmuttern oder Klemmhülsen betätigt werden.

Die heute bei Surfbrettern überwiegend zum Einsatz kommenden Sitztrapeze bewirken eine starke Torsionsbeanspruchung des Gabelbaumes, so daß die Gefahr besteht, daß sich die Klemmvorrichtungen bei einer Verriegelung der Hauptholme mit den Verlängerungsholmen des Gabelbaumes festfressen und infolgedessen die Verriegelung nur unter großen Kraftanstrengungen und oft nur mit Hilfe von Werkzeugen gelöst werden kann.

Der Erfindung liegt die Aufgabe zugrunde, den gattungsgemäßen Gabelbaum für Surfbretter im Hinblick auf eine größere Funktionssicherheit zu verbessern.

Diese Aufgabe ist erfindungsgemäß gelöst durch einen längenverstellbaren Gabelbaum mit den Merkmalen des Patentanspruchs 1.

Die Unteransprüche sind auf zweckmäßige Weiterbildungen der Erfindung gerichtet.

Der erfindungsgemäße Gabelbaum ermöglicht eine feinstufige Längenverstellung der Holme zum Trimmen des Segels. Die Sperrhebel der Verbindungshülsen, die an den Enden der Hauptholme fest angebracht sind, gewährleisten in der Schließstellung mit den vier in je zwei Löcher zweier Lochreihen in den Verlängerungsholmen einrastenden Riegelstiften eine sichere Verriegelung der Hauptholme mit den Verlängerungsholmen bei der entsprechend der Segelgröße eingestellten Holmlänge und verhindern ein gegenseitiges Verdrehen der Haupt- und Verlängerungsholme unter Einwirkung von Torsionskräften auf den Gabelbaum. Die Sperrhebel bieten eine optimale Sicherheit der Verriegelung der Holme gegen ein unbeabsichtigtes Öffnen bei Segelmanövern, insbesondere beim Halsen.

Die einfache, stabile Ausführung der Sperrhebel mit mehreren Riegelstiften bürgt für eine sichere Funktion der Verriegelung auch bei Verschmutzung. Schließlich schließt die schlanke Ausbildung der Verbindungshülsen mit den in diese integrierten Sperrhebeln einer Verletzungsgefahr für den Surfer aus.

Die Erfindung ist nachstehend anhand von Zeichnungen eines Ausführungsbeispiels erläutert. Er zeigt
- Fig. 1: eine perspektivische Sprengdarstellung des erfindungsgemäßen Gabelbaumes,
- Fig. 2: eine Draufsicht der Verriegelungsvorrichtung für einen Haupt- und einen Verlängerungsholm des Gabelbaumes,
- Fig. 3: einen Längsschnitt der Verriegelungsvorrichtung und
- Fig. 4: einen Querschnitt der Verriegelungsvorrichtung nach Linie IV-IV der Fig. 2

Der Gabelbaum nach Fig. 1 besteht im wesentlichen aus zwei Hauptholmen 1, die mastseitig durch ein Gabelbaumkopfstück 2 spitzwinklig miteinander verbunden sind, und zwei Verlängerungsholmen 3, die teleskopartig von den Hauptholmen 1 aufgenommen werden und achterliekseitig über ein Gabelbaumendstück 4 miteinander verbunden sind.

Der Gabelbaum wird mit dem Gabelbaumkopfstück 2 am Mast eines Surfbrettes befestigt und durch die Segelverspannung zusammengehalten, die vom Schothorn des Segels zum Gabelbaumendstück 4 verläuft.

Die Vorrichtung nach den Fign. 2 bis 4 zum Verriegeln der Verlängerungsholme 3 mit den Hauptholmen 1 bei der entsprechend der Segelgröße eingestellten Länge des Gabelbaumes weist je eine an den Enden 5 der Hauptholme 1 fest angebrachte, über das Holmende vorstehende Verbindungshülse 6 mit einem Sperrhebel 7 auf, in dem vier Riegelstifte 8 befestigt sind, die bei geschlossenem Hebel 7' in entsprechende Löcher 9 von zwei Lochreihen mit gleichem Lochabstand in den Verlängerungsholmen 3 einrasten.

Die als Kunststoff-Spritzgießsteile gefertigten Verbindungshülsen 6, die auf die Enden 5 der beiden mit einem griffsicheren Überzug 10 ausgestatteten Hauptholme 1 aus Aluminium aufgepreßt werden, greifen mit flachen Haltenoppen 11 in entsprechende Löcher 12 in den Hauptholmen 1 ein.

Der Sperrhebel 7 ist in einer Ausnehmung 14 in einem flachen Ansatz 13 jeder Verbindungshülse 6 versenkt angeordnet und mit seinem dem Hauptholm 1 zugewandten Ende 15 mit einem Bügel 16 aus Federstahldraht, der in einer Umfangsrille 17 der Verbindungshülse 6 sitzt und ein Langloch 18 im Befestigungsende 15 des Hebels 7 durchsetzt, an der Hülse 6 in Richtung der Hülsenlängsachse 19-19 schwenkbar befestigt. Der Sperrhebel 7 weist an seinem freien Ende einen Ansatz 20 mit einer der zylindrischen Form der Verlängerungsholme 3 konkav gewölbten Innenseite 21 auf, in die die vier Riegelstifte 8 mit Abstand in Längs- und Querrichtung des Hebels 17 eingelassen sind.

In der Schließstellung 7' greift der Sperrhebel 7 mit dem Ansatz 20 in eine entsprechende Öffnung 22 in der Verbindungshülse 6 ein, derart, daß die vier Riegelstifte 8 die Einstellöcher 9 in dem Verlängerungsholm 3 entsprechend der eingestellten Länge des Gabelbaumes durchsetzen.

Die Verbindungshülsen 6 sind zum Einschiebende für den Verlängerungsholm 3 konisch verjüngt, und die Form des in die Verbindungshülsen 6 einschwenkbaren Sperrhebels 7 ist der Kontur der Verbindungshülsen angepaßt.

Innenseitig am Befestigungsende 15 des Sperrhebels 7 ist eine Nase 23 angeformt, die folgende Funktion ausübt: Beim manuellen Einschwenken des Sperrhebels 7 in Pfeilrichtung a aus der Offenstellung 7'' in die Schließstellung 7' in die Verbindungshülse 6 wird der Federbügel 16 zur Befestigung des Hebels 7 an der Hülse 6 durch die Nase 23 kurzzeitig gespannt, so daß der Hebel 7 unter Einwirkung der von dem Federbügel 16 aufgebrachten Schließskraft selbsttätig in die Schließstellung 7' einschnappt. Beim unbeabsichtigten Öffnen des Sperrhebels 7 in Pfeilrichtung b bei einem Segelmanöver erzeugt der durch die Nase 23 gespannte Federbügel 16 eine Gegenkraft zur Sicherung der Schließstellung 7' des Sperrhebels 7.

## Patentansprüche

1. Längenverstellbarer Gabelbaum für Surfbretter, mit zwei durch ein Gabelbaumkopfstück (2) verbundenen Hauptholmen (1) und zwei in diesen teleskopartig verstellbaren Verlängerungsholmen (3), die achterliekseitig durch ein Gabelbaumendstück (4) miteinander verbunden sind, und je einer an den Enden der Hauptholme (1) fest angebrachten Verbindungshülse (6) mit einem Sperrhebel (7), der Riegelstifte (8) aufweist, die bei geschlossenem Hebel (7') in entsprechende Einstellöcher (9) mindestens einer Lochreihe mit gleichem Lochabstand in den Verlängerungsholmen (3) zum Verriegeln der Holme (1, 3) bei der entsprechend der Segelgröße eingestellten Länge des Gabelbaumes einrasten, wobei der Sperrhebel (7) in einer Ausnehmung (14) in einem flachen Ansatz (13) der Verbindungshülse (6) versenkt angeordnet und mit seinem dem Hauptholm (1) zugewandten Ende (15) an der Hülse (6) in Richtung der Längsachse (19-19) derselben schwenkbar befestigt ist, dadurch gekennzeichnet, daß die Verbindungshülse (6) über das Ende der Hauptholme (1) vorsteht, der an der Verbindungshülse (6) angelenkte Sperrhebel (7) an seinem freien Ende einen Ansatz (20) mit einer entsprechend der zylindrischen Form des Verlängerungsholms (3) konkav gewölbten Innenseite (21) aufweist, in die die Riegelstifte (8) eingelassen sind, wobei der Ansatz (20) an dem Sperrhebel (7) in der Schließstellung (7') desselben in eine entsprechende Öffnung (22) in der Verbindungshülse (6) eingreift, und daß der Sperrhebel (7) mit einem Bügel (16) aus Federstahldraht an der Verbindungshülse (6) schwenkbar befestigt ist, der in einer Umfangsrille (17) der Verbindungshülse (6) sitzt und ein Langloch (18) im Befestigungsende (15) des Sperrhebels (7) durchsetzt.

2. Gabelbaum nach Anspruch 1, gekennzeichnet durch eine innenseitig am Befestigungsende (15) des Sperrhebels (7) angeformte Nase (23) zum kurzzeitigen Spannen des Federbügels (16) zur Erzeugung einer Schließkraft beim Schließen des Sperrhebels (7) sowie zur Sicherung des Sperrhebels gegen unbeabsichtigtes Öffnen.

3. Gabelbaum nach Anspruch 1 und 2 gekennzeichnet durch vier in Längs- und Querrichtung der Sperrhebel (7) mit Abstand in diese eingelassene Riegelstifte (8) sowie zwei parallele Reihen entsprechender Einstellöcher (9) in den Verlängerungsholmen (3).

4. Gabelbaum nach einem der Ansprüche 1 bis 3, dadurch gekennzeichnet, daß die Verbindungshülsen (6) zum Einschiebende für den Verlängerungsholm (3) konisch verjüngt sind und die Form des in die Verbindungshülsen (6) einschwenkbaren Sperrhebels (7) der Kontur der Verbindungshülse (6) angepaßt ist.

5. Gabelbaum nach einem der Ansprüche 1 bis 4, dadurch gekennzeichnet, daß Verbindungshülsen (6) und Sperrhebel (7) für die Verlängerungsholme (3) als Kunststoff-Spritzgießteile gefertigt sind.

## Claims

1. Length-adjustable wishbone boom for sailboards, having two main crossbars (1) connected by a wishbone boom headpiece (2) and two extension bars (3) which are adjustable in the manner of a telescope within the main crossbars and which are connected to one another on the after-leech side by a wishbone boom end piece (4), and a connecting sleeve (6) securely attached to each of the ends of the main crossbars (1) with a catch lever (7) which has locking pins (8) which, when the lever is closed (7'), lock into corresponding adjustment holes !9) of at least one row of holes with identical spacing in the extension bars (3) to lock the crossbars (1, 3) at the length of the wishbone boom set to correspond with the size of the sail, the catch lever (7) being disposed sunk in a recess (14) in a flat attachment (13) of the connecting sleeve (6) and being attached with its end (15) facing the main crossbar (1) to the sleeve (6) so as to be pivotable in the direction of the longitudinal axis (19-19) of same, **characterised in that** the connecting sleeve (6) projects over the end of the main crossbars (1), the catch lever hinged to the connecting sleeve (6) has at its free end an attachment (20) with an inner side (21) curved concave to correspond with the cylindrical form of the extension bar (3), into which inner side the locking pins (8) are inserted, the attachment (20) on the catch lever (7) engaging in the closed position (7') of same in a corresponding opening (22) in the connecting sleeve (6), and in that the catch lever (7) is pivotably attached to the connecting sleeve (6) with a strap (16) made of spring steel wire which sits in a peripheral groove (17) of the connecting sleeve (6) and passes through an elongated hole (18) in the fastening end (15) of the catch lever (7).

2. Wishbone boom according to claim 1, **characterised by** a nose (23) moulded on to the inner side of the fastening end (15) of the catch lever (7) for the short-term tensioning of the spring band (16) to generate a closing force as the catch lever (7) is closed and to secure the catch lever against unintended opening.

3. Wishbone boom according to claim 1 and 2 **characterised by** four locking pins (8) inserted with spacing into the catch levers (7) in the longitudinal and transverse directions of same, and two parallel rows of corresponding adjustment holes (9) in the extension bars (3).

4. Wishbone boom according to one of claims 1 to 3, **characterised in that** the connecting sleeves (6) are tapered conically towards the push-in end for the extension bar (3) and the form of the catch lever (7) which may be swivelled into the connecting sleeves (6) is adapted to the contour of the connecting sleeve (6).

5. Wishbone boom according to one of claims 1 to 4, **characterised in that** the connecting sleeves (6) and catch levers for the extension bars (3) are manufactured as injection-moulded plastic parts.

## Revendications

1. Wishbone réglable en longueur pour planche à voile, comprenant deux bras (1) principaux reliés par une partie (2) de tête de wishbone, et deux bras (3) de rallonge, qui peuvent être réglés télescopiquement dans les bras (1) principaux et qui sont reliés, vers l'arrière de la planche à voile, par un embout (4) de wishbone, et comprenant un bras (6) d'assemblage respectif, monté fixement aux extrémités des bras principaux et pourvu d'un levier (7) de verrouillage qui comporte des doigts (8) de verrouillage qui, lorsque le lever (7') est fermé, s'encliquettent dans des trous (9) de réglage correspondants d'au moins une rangée de trous équidistants pratiqués dans les bras (3) de rallonge, afin de verrouiller les bras (1, 3) à la longueur réglée du wishbone correspondant à la taille de la voile, le levier (7) de verrouillage étant disposé en renfoncement dans un évidement (14) pratiqué dans une saillie (13) plate du manchon (6) d'assemblage, et étant fixé sur le manchon (6), par son extrémité (15) tournée vers le bras (1) principal, à pivotement dans la direction de l'axe (19-19) longitudinal du manchon (6), **caractérisé** en ce que le manchon (6) d'assemblage dépasse de l'extrémité des brass (1) principaux, le lever (7) de verrouillage articulé au manchon (6) d'assemblage comporte, à son extrémité libre, une saillie (20) dotée d'un côté intérieur (21) de courbure concave correspondant à la forme cylindrique du bras (3) de rallonge, côté dans lequel pénètrent les doigts (8) de verrouillage, la saillie (20) du lever (7) de verrouillage pénétrant, dans la position (7') de fermeture de ce dernier, dans une ouverture (22) correspondante pratiquée dans le manchon (6) d'assemblage, et en ce que le lever (7) de verrouillage est fixé à pivotement sur le manchon (6) d'assemblage par un étrier (16) en fil d'acier à ressort, qui est monté dans une gorge circonférentielle (17) du manchon (6) d'assemblage et qui passe un trou (18) oblong à l'extrémité (15) de fixation du levier (7) de verrouillage.

2. Wishbone suivant la revendication 1, **caractérisé** par un ergot (23) formé du côté intérieur sur l'extrémité (15) de fixation du lever (7) de verrouillage pour bloquer temporairement l'étrier (16) à ressort pour produire une force de fermeture lors de la fermeture du levier (7) de verrouillage, ainsi que pour empêcher l'ouverture inopinée du lever de verrouillage.

3. Wishbone suivant les revendications 1 et 2, **caractérisé** par quatre doigts (8) de verrouillage pratiqués à distance entre elles dans le levier (7) de verrouillage dans la direction longitudinale et dans la direction transversale de ce dernier, ainsi que par deux rangées parallèles de trous (9) de réglage correspondants dans les brass (3) de rallonge.

4. Wishbone suivant l'une des revendications 1 à 3, **caractérisé** en ce que les manchons (6) d'assemblage sont rétrécis coniquement vers l'extrémité d'emmanchement du bras (3) de rallonge, et la forme du levier (7) de verrouillage pouvant être rentré par pivotement dans les manchons (6) d'assemblage est adaptée au contour du manchon (6) d'assemblage.

5. Wishbone suivant l'une des revendications 1 à 4, **caractérisé** en ce que les manchons (6) d'assemblage et les leviers (7) de verrouillage pour les brass (3) de rallonge sont fabriqués sous la forme de pièces moulées par injection en matière plastique.
